# EUROPÄISCHE PATENTSCHRIFT

(11) **EP 0 620 337 B1**
(45) Veröffentlichungstag und Bekanntmachung des Hinweises auf die Patenterteilung: **10.09.1997**
(21) Anmeldenummer: 94104478.6
(22) Anmeldetag: 22.03.1994
(51) Int. Cl.: E04G 3/00

(54) **Anlage zum Befahren von Gebäudewänden**
Arrangement for moving along the wall sides of a building
Dispositif pour se déplacer le long d'une paroi de bâtiment

(30) Priorität: 16.04.1993 DE 4312499
(43) Veröffentlichungstag der Anmeldung: 19.10.1994
(73) Patentinhaber: Matherly, Andrea, CH-8706 Meilen (CH)
(72) Erfinder: Matherly, John, Dr., CH-8706 Meilen (CH)
(74) Vertreter: Engelhardt, Guido, Dipl.-Ing.

(56) Entgegenhaltungen:
- FR-A- 1 297 234
- FR-A- 1 318 229
- GB-A- 2 251 594
- US-A- 2 178 956
- US-A- 4 811 819

## Beschreibung

Die Erfindung bezieht sich auf eine Anlage zum Befahren von Gebäudewänden, die eine am Bauwerk befestige Führungsschiene, eine an Zuggliedern hängende Gondel, wenigstens ein Antriebsglied zur Höhenverstellung der Gondel mittels der Zugglieder und ein mit der Führungsschiene verbundenes Fahrwerk zur Lageänderung der Gondel in der Horizontalen aufweist.

Durch die US-A-21 78 956 ist eine Anlage zum Befahren von Gebäudewänden dieser Art bekannt. Auf diese Weise ist es zwar möglich, die Gondel mittels eines in der am Bauwerk aufgehängten Führungsschiene abgestützten Fahrwerkes seitlich zu versetzen und durch Längenänderungen der diese tragenden Seile die Gondel anzuheben oder abzusenken, so daß z. B. zum Reinigen einer Fassade nahezu jede Stelle erreichbar ist, die Zuführung der Energie zu der verfahrbaren Gondel, in der die mit den diese tragenden Seile zusammenwirkenden Antriebsglieder angeordnet sind, ist aber mit erheblichen Schwierigkeiten verbunden. Dazu muß nämlich ein Kabel mitgeschleppt und, in besonderer Weise geführt werden. Des weiteren ist von Nachteil, daß diese bekannte Anlage nur an ebenen Gebäudewänden angebracht werden kann, der Einsatzbereich ist somit sehr begrenzt.

Aufgabe der Erfindung ist es daher, eine Anlage zum Befahren von Gebäudewänden zu schaffen, die nicht nur äußerst vielseitig einsetzbar ist, sondern die auch klein baut und einen geringen Bauaufwand erfordert und somit wirtschaftlich hergestellt werden kann. Vor allem aber soll erreicht werden, daß die zum Verfahren des Fahrwerkes und zur Höhenverstellung der Gondel erforderlichen Antriebsglieder stationär angeordnet werden können, so daß die Zuführung der Energie zu diesen problemlos zu bewerkstelligen und Schleppkabel oder Schleifleitungen nicht notwendig sind, aber dennoch soll eine hohe Betriebssicherheit bei einfacher Handhabung gegeben sein.

Gemäß der Erfindung ist die Anlage zum Befahren von Gebäudewänden der eingangs genannten Art, mittels der dies zu erreichen ist, dadurch gekennzeichnet, daß zur vertikalen und/oder horizontalen Verstellung der Gondel zwei beidenends der Führungsschiene mit den Zuggliedern verbundene Antriebsglieder ortsfest angeordnet sind, daß die Gondel an den freien Enden der Zugglieder aufgehängt ist und daß die Antriebsglieder einzeln oder gemeinsam gleichsinnig oder gegenläufig zueinander gesteuert antreibbar sind.

Gemäß nebengeordneten Ausgestaltungen der Anlage zum Befahren von Gebäudewänden ist vorgesehen, zwei Antriebsglieder an der Gondel anzubringen, die jeweils mit einem Zugglied verbunden sind, deren freie Enden an den Endbereichen der Führungsschiene am Bauwerk befestigt sind, und die Antriebsglieder einzeln oder gemeinsam gleichsinnig oder gegenläufig zueinander gesteuert antreiben (Anspruch 2) oder zwei beidenends der Führungsschiene mit den Zuggliedern verbundene Antriebsglieder ortsfest anzuordnen, die Gondel an den freien Enden des einen Zuggliedes aufzuhängen und das freie Ende des anderen Zuggliedes am Fahrwerk zu befestigen und die Antriebsglieder einzeln oder gemeinsam gleichsinnig oder gegenläufig zueinander gesteuert anzutreiben (Anspruch 3) oder zwei mit Abstand zueinander angeordnete Antriebsglieder vorzusehen, die jeweils mit einem Zugglied verbunden sind und von denen das eine Antriebsglied in einem Endbereich der Führungsschiene und das andere Antriebsglied am Fahrwerk angeordnet ist, am freien Ende des Zuggliedes des im Endbreich der Führungsschiene angeordneten Antriebsgliedes die Gondel aufzuhängen, das freie Ende des anderen Zuggliedes im Endbereich der Führungsschiene am Bauwerk zu befestigen und die Antriebsglieder einzeln oder gemeinsam gleichsinnig oder gegenläufig zueinander gesteuert anzutreiben (Anspruch 4) oder zwei mit räumlichem Abstand zueinander angeordnete Antriebsglieder vorzusehen, die jeweils ein Zugglied aufweisen und von denen das eine Antriebsglied in einem Endbereich der Führungsschiene und das andere Antriebsglied an der Gondel angeordnet ist, das freie Ende des mit dem im Endbereich der Führungsschiene angeordneten Antriebsglied verbundenen Zuggliedes am Fahrwerk zu befestigen, das freie Ende des anderen Zuggliedes im Endbereich der Führungsschiene am Bauwerk zu befestigen und die Antriebsglieder einzeln oder gemeinsam gleichsinnig oder gegenläufig zueinander gesteuert anzutreiben (Anspruch 5).

Zweckmäßig ist es hierbei, die Zugglieder durch Zugseile oder Ketten zu bilden, die mittels vorzugsweise jeweils zweier an dem Fahrwerk senkrecht zueinander angeordneter Umlenkrollen oder dgl. von der Horizontalen in die Vertikale übergeführt sind.

Als Antriebsglieder sollten umsteuerbare elektrische Getriebemotore vorgesehen werden, die jeweils eine Seil-oder Kettentrommel zur Aufnahme der Zugseile oder Ketten aufweisen, es ist aber auch möglich, als Antriebsglieder jeweils eine Treibscheibe, eine Durchzugswinde oder ein Spill, vorzugsweise mit zugeordnetem Antriebsmotor, zu verwenden.

Wird eine Anlage zum Befahren von Gebäudewänden gemäß der Erfindung ausgebildet, so ist es möglich, eine über Zugglieder mit den zugeordneten Antriebsgliedern trieblich verbundene Gondel sowohl seitlich zu verfahren als auch in der Höhe zu verstellen, ohne daß dazu besondere Vorkehrungen zu treffen sind oder ein größerer Aufwand zur Zuführung der Energie erforderlich ist. Nach einer bevorzugten Ausgestaltung können nämlich beide Antriebsglieder stationär angeordnet werden, so daß diesen die notwendige Energie, ohne daß dies Schleppkabel oder Schleifleitungen bedingt, ohne Schwierigkeiten zuzuführen ist, dennoch kann mit Hilfe der in entsprechender Weise zu steuernden Antriebsglieder die Gondel beliebig in der dieser zugeordneten Ebene verstellt werden. Bei Verwendung der vorschlagsgemäßen Vorrichtung als Fassadenreinigungsgerät kann demnach nahezu jede Stelle einer Gebäudefassade in kurzer Zeit erreicht werden.

Da aufgrund der erfindungsgemäßen Ausgestaltungen das Fahrwerk klein bemessen werden kann, ist dieses unmittelbar an einer Dachkante und auch um Kurven mit kleinen Radien zu verfahren. Und da lediglich das Fahrwerk und die an diesem aufgehängte Gondel zu verstellen sind, nicht aber die Antriebsglieder, ist der dazu benötigte Energieaufwand gegenüber der bekannten Ausgestaltung erheblich reduziert. Bei hoher Betriebssicherheit und einfacher Handhabung ist die vorschlagsgemäße Anlage demnach, zumal auch Steigungen ohne weiteres befahren werden können, in vielseitiger und vorteilhafter Weise verwendbar.

In der Zeichnung sind einige Ausführungsbeispiele der gemäß der Erfindung ausgebildeten Anlage zum Befahren von Gebäudewänden dargestellt, die nachfolgend im einzelnen erläutert sind. Hierbei zeigt:
- Figur 1: eine an einem Gebäude angebrachte Anlage zur Verstellung einer Gondel,in einer perspektivischen Darstellung,
und
- Figuren 2 bis 5: unterschiedliche Anordnungen der bei der Anlage nach Figur 1 vorgesehenen Antriebsglieder, in schematischen Darstellungen.

Die in den Figuren 1 bis 6 dargestellte und mit 1 bezeichnete Anlage ist an einem Bauwerk 2 angebracht und dient zur Verstellung einer Gondel 10 in vertikaler und horizontaler Richtung, um beispielsweise die Fassade 3 des Bauwerkes 2 leicht reinigen zu können. Die Anlage 1 besteht hierbei im wesentlichen aus einer an dem Bauwerk 2 mittels Haltern 12 befestigten Führungsschiene 11, einem auf diesem verfahrbaren Fahrwerk 13 sowie zwei Antriebsgliedern 21 und 31, die über Zugglieder 22 und 23 mit der Gondel 10 in Triebverbindung stehen. Das Fahrwerk 13 ist mittels Laufrollen 14 auf der im Querschnitt T-förmigen Führungsschiene 11 abgestützt.

Als Antriebsglieder 21 und 31 sind hierbei Elektromotore 23 bzw. 33 vorgesehen, die jeweils mit einem Getriebe 24 bzw. 34 ausgestattet sind. Und mit den Getrieben 24 bzw. 34 sind Seiltrommeln 25 bzw. 35 gekoppelt, auf denen die aus Zugseilen 26 bzw. 36 bestehenden Zugglieder 22 bzw. 32 aufgerollt werden können. Über Umlenkrollen 15, 16 und 17 bzw. 18, 19 und 20 werden die Zugseile 26 bzw. 36 zwischen den Seiltrommeln 25 bzw. 35 und der Gondel 10, die somit an den Zugseilen 26, 36 aufgehängt ist, geführt. Die Elektromotore 23 und 33 sind einzeln oder gemeinsam gleichsinnig oder gegenläufig antreibbar.

Um die Höhenlage der Gondel 10 bei der Ausführungsvariante nach Figur 1 zu verändern, sind die beiden Elektromotore 23 und 33 gegenläufig anzutreiben. Je nach Drehrichtung der Seiltrommeln 25 und 35 werden somit die Zugseile 26 und 36 aufgerollt oder abgespult, so daß die Gondel 10 angehoben oder abgesenkt wird. Werden dagegen die Elektromotore 23 und 33 gleichsinnig angetrieben und die Seiltrommeln 25 und 35 mit gleicher Winkelgeschwindigkeit verdreht, so wird das Fahrwerk 13 auf der Führungsschiene 11 je nach Drehrichtung nach rechts oder links verfahren. Selbstverständlich ist es aber auch möglich, die Seiltrommeln 25 und 35 mit gleicher Drehrichtung aber unterschiedlichen Winkelgeschwindigkeiten anzutreiben, die Gondel 10 wird in diesem Falle seitlich versetzt und gleichzeitig angehoben oder abgesenkt.

Bei der Ausgestaltung nach Figur 2 sind die beiden Antriebsglieder 21 und 31 an der Gondel 10 angebracht und die freien Enden der Zugglieder 22 und 32 sind über Anlenkungen 27 bzw. 37 an dem Bauwerk 2 befestigt. Durch gesteuerten Antrieb der Antriebsglieder 21 und 31 kann somit in gleicher Weise das Fahrwerk 13 auf der Führungsschiene 11 verfahren und/oder die Höhenlage der Gondel 10 verändert werden.

Gemäß Figur 3 ist das Zugglied 22 des Antriebsgliedes 21 mittels einer Anlenkung 27' an dem Fahrwerk 13 befestigt. Mit Hilfe des Antriebsgliedes 21, das gemäß Figur 4 aber auch auf dem Fahrwerk 13 angeordnet sein kann, wobei das freie Ende des Zuggliedes 22 über die Anlenkung 27 an dem Bauwerk 2 befestigt ist, wird somit das Fahrwerk 13 auf der Führungsschiene 11 verfahren, die Höhenlage der Gondel 10 wird dagegen mittels des Antriebsgliedes 31, das über das Zugg.lied 32 mit der Gondel 10 in Triebverbindung steht, verändert.

Bei der Ausführungsvariante nach Figur 5 ist das Antriebsglied 31 an der Gondel 10 angebracht und das freie Ende des Zuggliedes 32 ist mittels der Anlenkung 37 an dem Bauwerk 2 befestigt. Die Höhenverstellung der Gondel 10 wird somit mit Hilfe des Antriebsgliedes 31 bewerkstelligt. Zum seitlichen Versetzen des Fahrwerkes 13 auf der Führungsschiene 11 dient wiederum das Antriebsglied 21, dessen zugeordnetes Zugglied 22 mittels der Anlenkung 27' mit dem Fahrwerk 13 verbunden ist.

## Patentansprüche

1. Anlage zum Befahren von Gebäudewänden, die eine am Bauwerk befestige Führungsschiene, eine an Zuggliedern hängende Gondel, wenigstens ein Antriebsglied zur Höhenverstellung der Gondel mittels der Zugglieder und ein mit der Führungsschiene verbundenes Fahrwerk zur Lageänderung der Gondel in der Horizontalen aufweist,
**dadurch gekennzeichnet,**
daß zur vertikalen und/oder horizontalen Verstellung der Gondel (10) zwei beidenends der Führungsschiene (11) mit den Zuggliedern (22; 32) verbundene Antriebsglieder (21; 31) ortsfest angeordnet sind, daß die Gondel (10) an den freien Enden der Zugglieder (22; 32) aufgehängt ist und daß die Antriebsglieder (21; 31) einzeln oder gemeinsam gleichsinnig oder gegenläufig zueinander gesteuert antreibbar sind (Fig. 1).

2. Anlage zum Befahren von Gebäudewänden, die eine am Bauwerk befestigte Führungsschiene, eine an Zuggliedern hängende Gondel, wenigstens ein Antriebsglied zur Höhenverstellung der Gondel mittels der Zugglieder und ein mit der Führungsschiene verbundenes Fahrwerk zur Lageänderung der Gondel in der Horizontalen aufweist,
**dadurch gekennzeichnet**,
daß zur vertikalen und/oder horizontalen Verstellung der Gondel (10) zwei Antriebsglieder (21; 31) an der Gondel (10) angebracht sind, die jeweils mit einem Zugglied(22; 32) verbunden sind, deren freie Enden an den Endbereichen der Führungsschiene (11) am Bauwerk befestigt sind, und daß die Antriebsglieder (21; 31) einzeln oder gemeinsam gleichsinnig oder gegenläufig zueinander gesteuert antreibbar sind (Fig. 2).

3. Anlage zum Befahren von Gebäudewänden, die eine am Bauwerk befestige Führungsschiene, eine an Zuggliedern hängende Gondel, wenigstens ein Antriebsglied zur Höhenverstellung der Gondel mittels der Zugglieder und ein mit der Führungsschiene verbundenes Fahrwerk zur Lageänderung der Gondel in der Horizontalen aufweist,
**dadurch gekennzeichnet**,
daß zur vertikalen und/oder horizontalen Verstellung der Gondel (10) zwei beidenends der Führungsschiene (11) mit den Zuggliedern (22; 32) verbundene Antriebsglieder (21; 31) ortsfest angeordnet sind, daß die Gondel (10) an den freien Enden des einen Zuggliedes (32) aufgehängt und das freie Ende des anderen Zuggliedes (22) am Fahrwerk (13) befestigt ist und daß die Antriebsglieder (21; 31) einzeln oder gemeinsam gleichsinnig oder gegenläufig zueinander gesteuert antreibbar sind (Fig. 3).

4. Anlage zum Befahren von Gebäudewänden, die eine am Bauwerk befestige Führungsschiene, eine an Zuggliedern hängende Gondel, wenigstens ein Antriebsglied zur Höhenverstellung der Gondel mittels der Zugglieder und ein mit der Führungsschiene verbundenes Fahrwerk zur Lageänderung der Gondel in der Horizontalen aufweist,
**dadurch gekennzeichnet,**
daß zur vertikalen und/oder horizontalen Verstellung der Gondel (10) zwei mit Abstand zueinander angeordnete Antriebsglieder (21; 31) vorgesehen sind, die jeweils mit einem Zugglied (22; 32) verbunden sind und von denen das eine Antriebsglied (31) in einem Endbereich der Führungsschiene (11) und das andere Antriebsglied (21) am Fahrwerk (13) angeordnet ist, daß am freien Ende des Zuggliedes (32) des im Endbreich der Führungsschiene (11) angeordneten Antriebsgliedes (31) die Gondel (10) aufgehängt ist, daß das freie Ende des anderen Zuggliedes (22) im Endbereich der Führungsschiene (11) am Bauwerk befestigt ist und daß die Antriebsglieder (21; 31) einzeln oder gemeinsam gleichsinnig oder gegenläufig zueinander gesteuert antreibbar sind (Fig. 4).

5. Anlage zum Befahren von Gebäudewänden, die eine am Bauwerk befestige Führungsschiene, eine an Zuggliedern hängende Gondel, wenigstens ein Antriebsglied zur Höhenverstellung der Gondel mittels der Zugglieder und ein mit der Führungsschiene verbundenes Fahrwerk zur Lageänderung der Gondel in der Horizontalen aufweist,
**dadurch gekennzeichnet**,
daß zur vertikalen und/oder horizontalen Verstellung der Gondel (10) zwei mit räumlichem Abstand zueinander angeordnete Antriebsglieder (21; 31) vorgesehen sind, die jeweils ein Zugglied (22; 32) aufweisen und von denen das eine Antriebsglied (21) in einem Endbereich der Führungsschiene (11) und das andere Antriebsglied (31) an der Gondel (10) angeordnet ist, daß das freie Ende des mit dem im Endbereich der Führungsschiene (11) angeordneten Antriebsglied (21) verbundenen Zuggliedes (22) am Fahrwerk (13) befestigt ist,daß das freie Ende des anderen Zuggliedes (32) im Endbereich der Führungsschiene (11) am Bauwerk befestigt ist und daß die Antriebsglieder (21; 31) einzeln oder gemeinsam gleichsinnig oder gegenläufig zueinander gesteuert antreibbar sind (Fig. 5).

6. Anlage nach einem der Ansprüche 1 bis 5,
**dadurch gekennzeichnet**,
daß die Zugglieder (22; 32) durch Zugseile (23; 33) oder Ketten gebildet sind, die mittels vorzugsweise jeweils zweier an dem Fahrwerk (13) senkrecht zueinander angeordneter Umlenkrollen (16, 17 bzw. 19, 20) oder dgl. von der Horizontalen in die Vertikale übergeführt sind.

7. Anlage nach einem der Ansprüche 1 bis 6,
**dadurch gekennzeichnet**,
daß als Antriebsglieder (21; 31) umsteuerbare elektrische Getriebemotoren (23, 24; 33, 34) vorgesehen sind, die jeweils eine Seil- oder Kettentrommel (25; 35) zur Aufnahme der Zugseile (22; 32) oder Ketten aufweisen.

8. Anlage nach einem der Ansprüche 1 bis 6,
**dadurch gekennzeichnet**,
daß als Antriebsglieder (21; 31)jeweils eine Treibscheibe, eine Durchzugswinde oder ein Spill, vorzugsweise mit zugeordnetem Antriebsmotor, vorgesehen sind.

## Claims

1. An arrangement for moving along the wall sides of a building, having a guide rail attached to the construction, a gondola hanging from tension ties, at least one propulsion element for altering the height of the gondola by means of the tension ties and a running gear connected to the guide rail for the purpose of allowing the gondola to change its position horizontally,
**characterised in that,**
two propulsion elements (21; 31) are fixedly connected to the tension ties (22; 32) on either end of the guide rail (11) for the purposes of moving the gondola (10) vertically and/or horizontally, that the gondola (10) is suspended from the free ends of the tension ties (22; 32) and that the propulsion elements (21; 31) can be controlled in such a way as to be driven individually or in unison in the same direction as, or opposite directions to, one another (Fig. 1).

2. The arrangement for moving along the wall sides of a building, having a guide rail attached to the construction, a gondola hanging from tension ties, at least one propulsion element for altering the height of the gondola by means of the tension ties and a running gear connected to the guide rail for the purpose of allowing the gondola to change its position horizontally,
**characterised in that,**
two propulsion elements (21; 31) are attached to the gondola (10), with each propulsion element (21; 31) being connected to a tension tie (22; 32), the free ends of which are fixed to the areas at the end of the guide rail (11) on the construction for the purposes of moving the gondola (10) vertically and/or horizontally and that the propulsion elements (21; 31) can be controlled in such a way as to be driven individually or in unison in the same direction as, or opposite directions to, one another (Fig. 2).

3. The arrangement for moving along the wall sides of a building, having a guide rail attached to the construction, a gondola hanging from tension ties, at least one propulsion element for altering the height of the gondola by means of the tension ties and a running gear connected to the guide rail for the purpose of allowing the gondola to change its position horizontally,
**characterised in that**,
two propulsion elements (21; 31) are fixedly connected to the tension ties (22; 32) on either end of the guide rail (11) for the purposes of moving the gondola (10) vertically and/or horizontally, that the gondola (10) is suspended from the free ends of one tension tie (32) whilst the free end of the other tension tie (22) is fixed onto the running gear (13) and that the propulsion elements (21; 31) can be controlled in such a way as to be driven individually or in unison in the same direction as, or opposite directions to, one another (Fig. 3).

4. The arrangement for moving along the wall sides of a building, having a guide rail attached to the construction, a gondola hanging from tension ties, at least one propulsion element for altering the height of the gondola by means of the tension ties and a running gear connected to the guide rail for the purpose of allowing the gondola to change its position horizontally,
**characterised in that,**
two propulsion elements (21; 31) arranged at a distance from one another are provided, each of which is connected to a tension tie (22; 32) with one of the propulsion elements (31) being arranged in an area at the end of the guide rail (11) whilst the other propulsion element (21) is arranged on the running gear (13) for the purposes of moving the gondola (10) vertically and/or horizontally, that the gondola (10) is suspended from the free end of the tension tie (32) which is arranged in the area at the end of the guide rail (11), that the free end of the other tension tie (22) is fixed to the construction in the area at the end of the guide rail (11) and that the propulsion elements (21; 31) can be controlled in such a way as to be driven individually or in unison in the same direction as, or opposite directions to, one another (Fig. 4).

5. The arrangement for moving along the wall sides of a building, having a guide rail attached to the construction, a gondola hanging from tension ties, at least one propulsion element for altering the height of the gondola by means of the tension ties and a running gear connected to the guide rail for the purpose of allowing the gondola to change its position horizontally,
**characterised in that**,
two propulsion elements (21; 31) arranged at a distance in space from one another are provided, each of which has a tension tie (22; 32) with one of the propulsion elements (21) being arranged in an area at the end of the guide rail (11) whilst the other propulsion element (31) is arranged on the gondola (10) for the purposes of moving the gondola (10) vertically and/or horizontally, that the free end of the tension tie (22) which is connected to the propulsion element (21) arranged in the area at the end of guide rail (11) is connected to the running gear (13), that the free end of the other tension tie (32) is fixed to the construction in the area at the end of the guide rail (11) and that the propulsion elements (21; 31) can be controlled in such a way as to be driven individually or in unison in the same direction as, or opposite directions to, one another (Fig. 5).

6. The arrangement in accordance with one of claims 1 to 5,
**characterised in that**,
the tension ties (22; 33) are formed by pull ropes (26; 36) or chains which are redirected from the horizontal to the vertical plane by means of, in a preferred embodiment, two reversing pulleys (16, 17 or 19, 20) each or similar arranged at right angles to one another on the running gear (13).

7. The arrangement in accordance with one of claims 1 to 6,
**characterised in that**,
reversible electric geared motors (23, 24; 33, 34) are provided as propulsion elements (21; 31), each of which has a rope or chain drum (25; 35) for holding the pull ropes (26; 36) or chains.

8. The arrangement in accordance with one of claims 1 to 6,
**characterised in that,**
a driving sheave, a progressive winch or a capstan, preferably with an associated drive motor, are provided for each of the propulsion elements (21; 31).

## Revendications

1. Installation pour le déplacement sur des murs d'immeubles, comprenant une glissière de guidage fixée sur l'immeuble, une gondole accrochée à des éléments de traction, au moins un élément d'entraînement pour le déplacement vertical de la gondole au moyen des éléments de traction ainsi qu'un mécanisme de roulement lié à la glissière de guidage et destiné au déplacement de la gondole dans le plan horizontal.
**caractérisée en ce que**
pour le déplacement vertical et/ou horizontal de la gondole (10), il est monté de façon stationnaire aux deux extrémités de la glissière de guidage (11), deux éléments d'entraînement (21; 31) liés aux éléments de traction (22; 32), que la gondole (10) est accrochée aux extrémités libres des éléments de traction (22; 32) et que les éléments d'entraînement (21; 31) sont entraînés séparément ou ensemble, dans le sens identique ou opposé l'un par rapport à l'autre (fig. 1).

2. Installation pour le déplacement sur des murs d'immeubles, comprenant une glissière de guidage fixée sur l'immeuble, une gondole accrochée à des éléments de traction, au moins un élément d'entraînement pour le déplacement vertical de la gondole au moyen des éléments de traction ainsi qu'un mécanisme de roulement lié à la glissière de guidage et destiné au déplacement de la gondole dans le plan horizontal.
**caractérisée en ce que**
pour le déplacement vertical et/ou horizontal de la gondole (10), il est monté sur la gondole (10), deux éléments d'entraînement (21; 31) liés respectivement à un élément de traction (22; 32), dont les extrémités libres sont fixées, aux bouts de la glissière de guidage (11), sur l'immeuble et que les éléments d'entraînement (21; 31) sont entraînés séparément ou ensemble, dans le sens identique ou opposé l'un par rapport à l'autre (fig. 2).

3. Installation pour le déplacement sur des murs d'immeubles, comprenant une glissière de guidage fixée sur l'immeuble, une gondole accrochée à des éléments de traction, au moins un élément d'entraînement pour le déplacement vertical de la gondole au moyen des éléments de traction ainsi qu'un mécanisme de roulement lié à la glissière de guidage et destiné au déplacement de la gondole dans le plan horizontal.
**caractérisée en ce que**
pour le déplacement vertical et/ou horizontal de la gondole (10), il est monté de façon stationnaire aux deux extrémités de la glissière de guidage (11), deux éléments d'entraînement (21; 31) liés aux éléments de traction (22; 32), que la gondole (10) est accrochée aux extrémités libres de l'un des éléments de traction (32) et que l'extrémité libre de l'autre élément de traction (32) est fixée au mécanisme de roulement (13) et que les éléments d'entraînement (21; 31) sont entraînés séparément ou ensemble, dans le sens identique ou opposé l'un par rapport à l'autre (fig. 3).

4. Installation pour le déplacement sur des murs d'immeubles, comprenant une glissière de guidage fixée sur l'immeuble, une gondole accrochée à des éléments de traction, au moins un élément d'entraînement pour le déplacement vertical de la gondole au moyen des éléments de traction ainsi qu'un mécanisme de roulement lié à la glissière de guidage et destiné au déplacement de la gondole dans le plan horizontal.
**caractérisée en ce que**
pour le déplacement vertical et/ou horizontal de la gondole (10), il est prévu deux éléments d'entraînement (21; 31) disposés avec une certaine distance entre eux, liés respectivement à un élément de traction (22; 32) et dont l'élément d'entraînement (31) est disposé à un bout de la glissière de guidage (11) et l'autre élément d'entraînement (21) sur le mécanisme de roulement (13), que sur l'extrémité libre de l'élément de traction (32) de l'élément d'entraînement (31) disposé au bout de la glissière de guidage (11) il est accroché la gondole (10), que, au bout de la glissière de guidage (11), l'extrémité libre de l'autre élément de traction (22) est fixée à l'immeuble et que les éléments d'entraînement (21; 31) sont entraînés séparément ou ensemble, dans le sens identique ou opposé l'un par rapport à l'autre (fig. 4).

5. Installation pour le déplacement sur des murs d'immeubles, comprenant une glissière de guidage fixée sur l'immeuble, une gondole accrochée à des éléments de traction, au moins un élément d'entraînement pour le déplacement vertical de la gondole au moyen des éléments de traction ainsi qu'un mécanisme de roulement lié à la glissière de guidage et destiné au déplacement de la gondole dans le plan horizontal.
**caractérisée en ce que**
pour le déplacement vertical et/ou horizontal de la gondole (10), il est prévu deux éléments d'entraînement (21; 31) disposés avec une certaine distance entre eux, comprenant respectivement un élément de traction (22; 32) et dont l'élément d'entraînement (21) est disposé à un bout de la glissière de guidage (11) et l'autre élément d'entraînement (31) sur la gondole (10), que l'extrémité libre de l'élément de traction (22) lié à l'élément d'entraînement (21) disposé au bout de la glissière de guidage (11) est fixée sur le mécanisme de roulement (13), que, au bout de la glissière de guidage (11), l'extrémité libre de l'autre élément de traction (32) est fixée à l'immeuble et que les éléments d'entraînement (21; 31) sont entraînés séparément ou ensemble, dans le sens identique ou opposé l'un par rapport à l'autre (fig. 5).

6. Installation d'après une des revendications 1 à 5,
**caractérisée en ce que**
les éléments de traction (22; 32) sont formés par des câbles de traction (23; 33) ou des chaînes renvoyés du plan horizontal au plan vertical de préférence au moyen de deux galets de renvoi (16, 17 ou 19, 20) ou d'organes semblables, disposés perpendiculairement l'un par rapport à l'autre sur le mécanisme de roulement (13).

7. Installation d'après une des revendications 1 à 6,
**caractérisée en ce que**,
en tant qu'éléments d'entraînement (21; 31), il est prévu des moto-réducteurs réversibles (23, 24; 33, 34) comprenant respectivement un tambour à câble ou à chaîne (25; 35) pour recevoir les câbles de traction (22, 32) ou les chaînes.

8. Installation d'après une des revendications 1 à 6,
**caractérisée en ce que**,
en tant qu'éléments d'entraînement (21; 31), il est prévu respectivement une bielle, un treuil de traction ou un cabestan, de préférence avec un moteur d'entraînement correspondant.
